# EUROPÄISCHE PATENTSCHRIFT

(11) **EP 0 752 308 B1**
(45) Veröffentlichungstag und Bekanntmachung des Hinweises auf die Patenterteilung: **14.08.2002**
(21) Anmeldenummer: 96108710.3
(22) Anmeldetag: 31.05.1996
(51) Int. Cl.: B31B 1/25, B31B 29/25, B26D 7/26

(54) **Vorrichtung zum Rillen kontinuierlich geförderter, längs Rillinien zu faltender flacher Werkstücke**
Apparatus for scoring continuously moving flat blanks
Appareil pour rayer en continue des flans plats

(30) Priorität: 04.07.1995 DE 19524328
(43) Veröffentlichungstag der Anmeldung: 08.01.1997
(73) Patentinhaber: Windmöller & Hölscher, D-49525 Lengerich (DE)
(72) Erfinder: Feldkämper, Richard, 49525 Lengerich (DE)

(56) Entgegenhaltungen:
- DE-U- 1 964 069
- GB-A- 284 259
- US-A- 1 525 239

## Beschreibung

Die Erfindung betrifft eine Vorrichtung zum Rillen kontinuierlich geförderter, längs Rillinien zu faltender flacher Werkstükke, vorzugsweise zum Anbringen der schrägverlaufenden Vorfalzlinien an Schlauchstücken zum Vorbereiten der Faltungen anzuformender Kreuzböden, bestehend aus an zueinander parallelen Wellen befestigten Rillwerkzeugen, von denen ein Teil aus einer Nut (Matrize) und der andere Teil aus einem Steg (Patrize) besteht, die wendelförmig über die von diesen beschriebenen Hüllzylinder verlaufen und im Berührungsbereich ihrer Mantellinien miteinander in Eingriff kommen, wobei zur Einstellung der Länge der Rill- oder Vorfalzlinien ein Werkzeugteil aus Paketen von dicht aneinander liegenden, die Rillwerkzeuge tragenden scheiben- oder plattenförmigen Segmenten besteht, von denen wenigstens ein Teil drehbar und in unterschiedlichen Winkelstellungen fixierbar auf der Welle gehalten ist.

Aus dem DE-GM 19 64 069 ist eine Rillvorrichtung zum Anbringen der Diagonalrillungen an den Enden von flachliegenden Schlauchstücken bei der Sackherstellung bekannt, die die Vorfalzlinien für die an die Schlauchstücke anzuformenden Kreuzböden bilden. Bei dieser bekannten Vorrichtung sind an jeder von zwei zueinander parallelen Wellen jeweils zwei die Rillwerkzeuge tragende Segmente angeklemmt, die sich in ihrer Winkelstellung zueinander verändern lassen, so daß sich in Anpassung an unterschiedliche Formate an die Enden der Schlauchstücke in einer Station jeweils beide Diagonalrillungen anbringen lassen.

Um die teilweise über die aus dreiecksförmigen Taschen bestehenden Eckeinschläge der aufgezogenen Bodenquadrate umzulegenden Seiteneinschläge zu verbreitern, ist es üblich, die Schnittenden der Schlauchstücke mit zwei zueinander parallelen Einschnitten zu versehen. Werden die Diagonalrillungen über diese Einschnitte hinaus ausgeführt, neigen die dadurch abgeteilten dreieckigen Stücke dazu, sich um die Rillinien aufzufalten, so daß die vorauslaufenden dreieckigen Stücke Stoßkanten bilden, die eine einwandfreie weitere Verarbeitung behindern und dadurch zu Betriebsstörungen führen können. Um derartige Störungen zu vermeiden, ist es erforderlich, die Diagonalrillung an der vorauslaufenden Seite des quergeförderten Schlauchstücks ausgehend von der vorauslaufenden Faltkante nur bis zu dem Einschnitt auszuführen, so daß eine ein dreieckiges Stück abteilende Rillinie vermieden wird.

Mit der aus dem DE-GM 19 64 069 bekannten Vorrichtungen läßt sich die Länge der Diagonalrillungen zu Anpassung an die Seitenklappen des Boden verbreiternden Einschnitten nicht anpassen.

Aus dem Prospekt der Fa. Windmöller & Hölscher "AD 2366/AD 2368" (mit dem Druckvermerk: 15/82/987/T 1,5) ist eine Vorrichtung der eingangs angegebenen Art bekannt, bei der jedoch für jede der beiden an einem Ende eines Schlauchstücks anzubringenden und diagonal verlaufenden Vorfalzlinien ein Rillwalzenpaar vorgesehen ist. Bei dieser bekannten Vorrichtung läßt sich durch Verdrehen und erneutes Fixieren der die Rillwerkzeuge tragenden Segmente die Länge der Rillinien einstellen. Diese bekannte Vorrichtung ist jedoch insofern aufwendig, als für das Anbringen der beiden Diagonalrillungen an den Schlauchstückenden jeweils zwei Rillwalzenpaare vorgesehen werden müssen.

Aufgabe der Erfindung ist es daher, eine Vorrichtung der eingangs angegebenen Art zu schaffen, bei der sich die beiden Diagonalrillungen an den Enden der Schlauchstücke bei der Möglichkeit der Einstellung der Länge der vorauslaufenden Diagonalrillinie auf die endseitigen Einschnitte nur mit einem Rillwalzenpaar ausführen lassen.

Erfindungsgemäß wird diese Aufgabe bei einer Vorrichtung der eingangs angegebenen Art dadurch gelöst, daß auf jeder Welle ein zylinderschalenförmiges Segment eines zweiten Rillwerkzeugs gehaltert ist und daß das eine Segment wendelförmig mit einer Nut und das andere Segment wendelförmig mit einem Steg versehen ist, die im Berührungsbereich ihrer Mantellinien der von diesen beschriebenen Hüllzylinder miteinander in Eingriff kommen.

Die erfindungsgemäße Vorrichtung zeichnet sich dadurch aus, daß sich die einzelne Abschnitte der die Rillwerkzeuge tragenden Segmente ohne Behinderung durch das zweite Rillwerkzeug zur Einstellung der gewünschten Länge der vorauslaufenden Diagonalrillinie relativ zueinander verdrehen lassen.

Nach einer vorteilhaften Ausgestaltung ist vorgesehen, daß jeder der beiden zylinderschalenförmigen Mantelsegmente des zweiten Rillwerkzeugs an einem axialen Endbereich durch einen radialen Steg mit jeweils einer an den Wellen befestigten Nabe verbunden ist und mit einem axial auskragenden Teil mit den Wellen verbindbare Ringe oder Scheiben übergreift, die mit den die ersten Rillwerkzeuge tragenden Segmenten verbunden sind. Diese Ausgestaltung ermöglicht es in einfacher Weise, daß sich die von jeder Welle getragenen Teile der beiden Rillwerkzeuge in der erforderlichen Weise bei ihrer Drehung auf einem gemeinsamen Hüllzylinder befinden.

Ein besonderes Problem besteht darin, die zur Einstellung der gewünschten Länge der Rillinie gegeneinander verdrehbaren Scheiben oder Segmente in der richtigen Winkelstellung an der Welle zu befestigen. Um dies zu erreichen, ist erfindungsgemäß vorgesehen, daß jeweils eine endseitige Nabe oder Scheibe undrehbar mit jeder Welle verbindbar ist und daß das Paket der verdrehbaren Segmente zu seiner Fixierung gegen die Nabe durch eine Spanneinrichtung spannbar ist. Auch die für sich allein undrehbar mit jeder Welle verbindbare Nabe oder Scheibe kann ein Segment der ersten Rillwerkzeuge tragen.

In weiterer Ausgestaltung der Erfindung ist vorgesehen, daß jede der beiden für sich undrehbar mit jeder Welle verbindbare Nabe über einen Steg ein ein Rillwerkzeug aufweisendes zylinderschalenförmiges Segment trägt, das in entgegengesetzter Richtung zu jedem der zylinderschalenförmigen Segmente des zweiten Rillwerkzeugs auskragt.

Jede Spanneinrichtung kann aus Tellerfedern bestehen, die sich einerseits auf einem Ringbund der Welle und andererseits auf einer auf der Welle gelagerten verschieblichen Buchse abstützen, die sich ihrerseits auf den die Segmente tragenden Ringen oder Scheiben abstützt. Um zur Verdrehung der Ringe oder Scheiben die auf diese wirkende Spannung aufzuheben, kann die Buchse mit einem ringförmigen Flansch versehen sein, an den ein im Gestell gelagerter und die Buchse in Richtung auf die Tellerfeder bewegender Kipphebel angreift. Jeder Kipphebel kann aus einem zweiarmigen Hebel bestehen, der durch einen Exzenter verschwenkbar ist.

In weiterer Ausgestaltung der Erfindung ist vorgesehen, daß die die Segmente der ersten Rillwerkzeuge tragenden Ringe oder Scheiben mit zu den Wellen konzentrischen Nuten versehen sind, in die an benachbarten Ringen oder Scheiben befestigte Bolzen greifen.

Zweckmäßigerweise liegen die Rillwerkzeuge der Segmente auf einer gewendelten Linie, wenn die Bolzen an den einen Enden der Nuten anliegen. Auf diese Weise lassen sich die Ringe oder Scheiben einfach und schnell zum Zweck der Verlängerung der Länge einer Rillinie relativ zueinander ausrichten.

Vorzugsweise sind die Teile der Rillwerkzeuge beider Walzen in relativ zueinander verdrehbare Segmente aufgeteilt. Nach einer weiteren bevorzugten Ausführungsform ist vorgesehen, daß die Segmente beider Teile der Rillwerkzeuge derart versetzt zueinander liegen, daß sie nicht miteinander in Eingriff kommen können, wenn die Bolzen an den anderen Enden der Nuten anliegen. Eine derartige Verdrehung der Segmente beider zusammenwirkender Walzen eines Rillwerkzeugs ist beispielsweise dann erforderlich, wenn die beiden die Diagonalrillungen ausführenden Werkzeugteile bei schmaleren Schlauchstücken stark aneinander angenähert werden.

Der Abstand der beiden rechtwinkelig aufeinander stehenden Rillinien kann nur durch Drehung der Segmente der ersten Rillwerkzeuge eingestellt werden. Der Abstand kann aber auch dadurch eingestellt werden, daß die zylinderschalenförmigen Segmente der zweiten Rillwerkzeuge durch eine lösbare Klemmverbindung mit den Wellen verbunden ist.

Nach einer weiteren bevorzugten Ausführungsform ist vorgesehen, daß jede Welle aus einer Hohlwelle und einer in dieser gelagerten Welle besteht, daß die ersten Rillwerkzeuge auf der Hohlwelle gelagert bzw. befestigt und die zweiten Rillwerkzeuge auf dem die Hohlwelle überragenden Wellenzapfen der Welle befestigt sind und daß jede Welle und jede Hohlwelle mit diese getrennt antreibenden Zahnrädern versehen ist. Diese Ausgestaltung ermöglicht es, auf einfache Weise nur durch relative Verdrehung der Zahnräder den Abstand der Diagonalrillinien voneinander einzustellen oder zu justieren.

Ein Ausführungsbeispiel der Erfindung wird nachstehend anhand der Zeichnung näher erläutert. In dieser zeigt
- Fig. 1: eine Seitenansicht der erfindungsgemäßen Rillvorrichtung in schematischer Darstellung,
- Fig. 2: eine Draufsicht auf die Rillvorrichtung nach Fig. 1 mit zwei aus Schlauchstücken bestehenden Sackwerkstücken, von denen das vorauslaufende bereits mit Diagonalrillinien versehen worden ist,
- Fig. 3: eine Ansicht des Rillwalzenpaares in Richtung der Pfeile III-III in Fig. 2 in vergrößerter Darstellung,
- Fig. 4: eine Seitenansicht des Rillwalzenpaares gem. Fig. 1 in vergrößerter Darstellung,
- Fig. 5: einen Querschnitt durch das Rillwalzenpaar längs der Linie V-V in Fig. 4,
- Fig. 6: eine Abwicklung der oberen Rillwalze,
- Fig. 7: eine Abwicklung der unteren Rillwalze des Rillwalzenpaares und
- Fig. 8: das durch das Rillwalzenpaar hindurchgelaufene Sackwerkstück mit der durch die Einstellung des Rillwalzenpaares gem. Fig. 6 und 7 bewirkten Rillung,
- Fig. 6a bis 8a: eine den Fig. 6 bis Fig. 8 entsprechende Darstellung, bei der die verdrehbaren Segmente beider Rillwalzen des Rillwalzenpaares auf ein schmaleres Sackwerkstück eingestellt sind,
- Fig. 9: eine Abwicklung des Schnitts durch die untere Rillwalze des Rillwalzenpaares längs der Linie IX-IX in Fig. 4 und
- Fig. 10: einen Schnitt durch die untere Rillwalze längs der Linie X-X in Fig. 9.

Aus Fig. 1 ist ein Rillwalzenpaar 1 in Seitenansicht ersichtlich, durch dessen Spalt von dem ebenfalls nur schematisch dargestellten Doppelbandförderer 2 querliegende Schlauchstücke aus Papier zur Herstellung von Papiersäcken hindurchgefördert werden. Der Doppelbandförderer 2 besteht aus jeweils zwei endlosen Bändern, die zwischen den aus Fig. 2 ersichtlichen Rillwalzenpaaren 1, 1' an den quergeförderten Schlauchabschnitten 6, 6' aus Papier angreifen, so daß die mit den Schnittkanten versehenen Enden der Schlauchabschnitte zum Zwecke ihrer Rillung durch die Spalte der Rillwalzenpaare 1, 1' hindurchlaufen können.

Die Rillwalzenpaare 1, 1' sind zur Quermittelebene spiegelbildlich gleich ausgestaltet, so daß im folgenden nur das Rillwalzenpaar 1 näher beschrieben wird.

Die obere Rillwalze 3 des Rillwalzenpaares 1 ist grundsätzlich in gleicher Weise aufgebaut wie die untere Rillwalze 3', allerdings mit dem Unterschied, daß die untere Rillwalze 3' zur Bildung von Rill- oder Vorfalzlinien mit wendelförmig verlaufenden Nuten (Matrizen) und die obere Rillwalze 1 mit in diese Nuten eingreifenden Stegen (Patrizen) versehen ist.

Die Schlauchstücke 6 aus einlagigem oder mehrlagigem Papier sind an ihren Schnittkanten 7, 7' mit zu den vor- und nachlaufenden Seitenkanten parallen Einschnitten 8 versehen, die nach dem Aufziehen der mit den Schnittkanten versehenen Seiten der Schlauchstücke zu Bodenquadraten dazu führen, daß sich breitere Seiteneinschläge oder Seitenklappen ausbilden, die nach ihrem Umlegen auf die dreieckstaschenförmigen Eckeinschläge zu besseren Bodenausbildungen führen. Eine gute Bodenausbildung ist jedoch nur gewährleistet, wenn die späteren Diagonalfaltlinien der Eckeinschläge zur Bildung von Vorfalzlinien gerillt werden. Eine derartige Rillung bedeutet, daß in die flachliegenden Schlauchstükke aus Papier im Querschnitt rinnenförmige Rillen eingeprägt werden, die das Bestreben haben, die durch die Rillung abgeteilten Abschnitte der Schlauchstücke aufzurichten. Um dieses Aufrichten zu verhindern, werden die in Richtung des Pfeils A durch die Rillwalzenpaare 1, 1' hindurchgeförderten Schlauchstücke an ihrer vorauslaufenden Seite nur mit kurzen diagonal verlaufenen Rillinien 9 versehen, die ausgehend von der vorauslaufenden Seitenkante im Bereich des Endes des vorauslaufenden Einschnitts 8 enden. Würde die Rillinie 9 durchgehend bis zu der Schnittkante 7 ausgeführt werden, würde das durch den Einschnitt 8 gebildete dreieckige Stück das Bestreben haben, sich um die durch die Rilllinie gebildete Basis aufzurichten, so daß die durch den Einschnitt 8 gebildete Schnittkante des dreieckigen Stücks eine Stoßkante bilden würde, die eine einwandfreie Weiterverarbeitung des Schlauchabschnitts behindern würde. Dieses Auffalten des dreieckigen Stücks könnte auch nicht dadurch verhindert werden, daß bei Ausführung von durchgehend verlaufenden diagonalen Rillinien die Einschnitte 8 später angebracht werden, weil die durch das Anbringen der Rillinien erzeugten Spannungen so schnell nicht abgebaut werden können.

Hingegen kann die diagonal verlaufende nachlaufende Rillinie, die auf das innere Ende des nachlaufenden Einschnitts 8 trifft, durchgehend bis zu der Schnittkante 7 ausgeführt werden, weil ein eventuelles Aufrichten des durch die Rillinie 10 abgeteilten dreieckigen Stücks unschädlich ist, weil bei diesem der Einschnitt 8 keine Stoßkante bilden kann, da diese nachläuft und deshalb bei einem Anstoßen des abgeteilten dreieckigen Stücks in die Ebene des Schlauchstücks herabgedrückt wird.

Die Rillwalzen 3, 3' des Rillwalzenpaares 1 sind jeweils mit zwei Segmenten 4, 4' und 5, 5' versehen, die die Rillwerkzeuge bilden.

Die Rillwalzen 3, 3' besitzen erste aus Zylinderschalen 4, 4' bestehende Segmente, von denen das Segment 4' mit einer wendeiförmig verlaufenden Nut und das Segment 4 mit einem entsprechend wendelförmig verlaufenden Steg 13 (Fig. 5) versehen ist, die bei Durchlauf durch den zwischen den Rillwalzen gebildeten Spalt ineinandergreifen.

Die Rillwalzen 3, 3' sind mit weiteren Segmenten 5, 5' versehen, von denen das untere Segment mit einer wendelförmig verlaufenden Nut und das obere Segment mit einem entsprechend wendelförmig verlaufenden Steg 16 versehen ist, die bei ihrem Durchlauf durch den zwischen den Walzen gebildeten Walzenspalt in der aus Fig. 5 ersichtlichen Weise ineinandergreifen.

Die durch die Segmente 5, 5' gebildeten ersten Rillwerkzeuge führen die in ihrer Länge einstellbaren kurzen Diagonalrillinien 9 aus, die an den vorauslaufenden Faltkanten der Schlauchstücke beginnen und im Bereich der inneren Enden der vorauslaufenden Einschnitte 8 enden. Die durch die Segmente 4, 4' gebildeten Rillwerkzeuge führen die Diagonalrillinien aus, die durchgehend von der Schnittkante 7 zu der nachlaufenden Faltkante verlaufen.

Die die zweiten Rillwerkzeuge bildenden Zylinderschalen 4, 4' sind an ihren linken Endbereichen gem. den Fig. 3 und 5 durch radiale Stege 17, 17' mit den Rillwalzenwellen 19, 20 verbunden. Zur Verbindung sind die Stege 17, 17' mit unteren Backen mit schalenförmigen Ausnehmungen versehen, deren etwa halbkreisförmiges Profil einen den Rillwalzenwellen 19, 20 entsprechenden Radius besitzt. Zum Anklemmen an die Rillwalzenwellen sind Gegenbakken 18, 18' vorgesehen, die identische schalenförmige Ausnehmungen aufweisen und durch nicht dargestellte Schrauben mit den an den Stegen 17, 17' angeformten Backen zum Anklemmen an die Rillwalzenwellen 19, 20 verspannbar sind. Nach dem Lösen der nicht dargestellten Spannschrauben lassen sich die Segmente 4, 4' relativ zu den Segmenten 5, 5' auf den Rillwalzenwellen 19, 20 zur Formateinstellung verdrehen und in neu eingestellten Stellungen wieder mit den Wellen verspannen.

Die ersten durch die Segmente 5, 5' gebildeten Rillwerkzeuge besitzen einen scheibenförmigen Aufbau. Dieser scheibenförmige Aufbau wird nun anhand der Fig. 3 und der Fig. 5 näher erläutert, die einen Schnitt durch das Rillwalzenpaar längs der Linie IV-IV in Fig. 4 darstellt.

In einer Seitenwandung 22 des Maschinengestells sind Hohlwellen 23, 24 durch Wälzlager 25, 26 gelagert. Der Außenring des Wälzlagers 25 ist in einer in dem Seitengestell 22 verdrehbaren exzentrischen Buchse 27 gehaltert, so daß durch Drehung dieser Buchse der Achsabstand der Wellen 23, 24 zur Einstellung auf unterschiedlich dicke Schlauchabschnitte eingestellt werden kann. Auf die das Seitengestell 22 überragenden Wellenzapfen der Hohlwellen 23, 24 sind miteinander kämmende Zahnräder 28, 29 aufgekeilt. In den Hohlwellen 23, 24 sind die Wellen 19, 20 gelagert, an die in der beschriebenen Weise die zylinderschalenförmigen Segmente 4, 4' angeklemmt sind. Auf die die Hohlwellen 23, 24 überragenden Wellenzapfen der Wellen 19, 20 sind Zahnräder 30, 31 aufgekeilt.

Die Zahnräder 28 bis 31 sind im normalen Betrieb mit gleicher Drehzahl angetrieben. Um jedoch den Abstand zwischen den Diagonalrillinien 9, 10 zu verändern oder um diesen Abstand genau einzujustieren, kann kurzfristig einem der Zahnräderpaare 28, 29 oder 30, 31 eine Zusatzdrehung, beispielsweise über ein Differentialgetriebe, erteilt werden. Durch eine derartige Zusatzdrehzahl läßt sich bei einem Formatwechsel der Abstand der Diagonalrillinien 9, 10 verändern, ohne die Anklemmung der Segmente 4, 4' an die Wellen 19, 20 lösen zu müssen.

Auf die inneren Enden der Hohlwellen 23, 24 sind zylindrische Naben 32, 33 aufgekeilt, die über Stege 34, 35 zylinderschalenförmige Segmente 36, 37 tragen, deren äußeren Mantelstücke mit der Nut 15 und dem Steg 16 versehen sind. Auf die Naben 32, 33 sind Scheiben 38, 39 und 38', 39' und auf die Hohlwellen 23, 24 Scheiben 40 bis 43 und 40' bis 43' aufgeschoben, die relativ zueinander frei drehbar sind und sich aneinander abstützen. Die inneren auf die Naben aufgeschobenen Scheiben 38, 38' stützen sich auf ringförmige Flansche 44, 44' der Naben ab. Die durchmessergleichen Scheiben 38 bis 43 und 38' bis 43' werden über Tellerfedern 45, 45' und Buchsen 46, 46' miteinander verspannt, wobei sich die Tellerfedern 45, 45' einerseits auf die Buchsen 46, 46' und andererseits auf die Flanken 47, 47' von Ringbunden der Hohlwelle abstützen. In der aus Fig. 5 ersichtlichen Stellung sind die Scheiben 38 bis 43 und 38' bis 43' durch die Tellerfedern derart miteinander verspannt, daß sie undrehbar relativ zueinander gehalten sind. Um die Scheiben zur Einstellung der Länge der Rillinien 9 - was nachstehend noch näher beschrieben wird - relativ zueinander verdrehen zu können, sind die Buchsen 46, 46' mit ringförmigen Flanschen 48, 48' versehen, an die die kürzeren Hebelarme 49, 49' zweiarmiger um die Achsen 50, 50' an dem Seitengestell 22 schwenkbar gelagerter Hebel angreifen können, deren längeren Hebelarme 51, 51' durch im Seitengestell verdrehbar gelagerte exzentrische Nocken 52, 52' verschwenkt werden können. Sind die Tellerfedern 45, 45' über die zweiarmigen Kipphebel 49, 51 und 49', 51' zusammengedrückt worden, lassen sich die Scheiben 38 bis 43 und 38' bis 43' relativ zueinander verdrehen.

Die Scheiben 38 bis 43 und 38' bis 43' tragen in der aus den Fig. 3 und 10 ersichtlichen Weise in Draufsicht etwa rechteckige Segmente 55, 55', die mit den Stegen 16 und den Nuten 15 versehen sind. Die Nuten 15 liegen auf demselben Hüllzylinder wie die Nuten 12 der Segmente 4 und die Stege 16 liegend auf demselben Hüllzylinder wie die Stege 13 des Segments 4.

Die Höhe der Segmente 55, 55' ist so groß, daß die die Segmente tragenden Scheiben von den auskragenden Teilen der zylinderschalenförmigen Segmente 4, 4' überdeckt werden können.

Die Scheiben 38 bis 43 und 38' bis 43' sind in der aus Fig. 9 ersichtlichen Weise, die einen Schnitt durch die Scheiben längs der abgewickelten Linie IX-IX in Fig. 4 zeigt, mit Nuten 60 versehen. In diese Nuten greifen Zapfen 61, die in Bohrungen des benachbarten Segments 37 bzw. benachbarter Schreiben 38' bis 42' mit Preßsitz gehaltert sind. Die Länge der Nuten ist so bemessen, daß die Rillnuten 15 bzw. die in diese greifenden Rillstege 16 auf einer gewendelten Umfangslinie liegen, wie dies aus dem Segment 37 und den benachbarten Segmenten 55' der Scheiben 38' bis 40' ersichtlich ist. Bei den Scheiben 41' bis 43' liegen die Zapfen 61 an den anderen Enden der Nuten 61 an, so daß die Rillnutstücke 15 der Segmente 55' in der aus Fig. 9 ersichtlichen Weise stufenartig versetzt zueinander liegen.

Aus Fig. 8 ist die Anordnung der Rillinien 9', 10' bei einem Schlauchabschnitt 6' größerer Breite ersichtlich, die mit Rillwalzen erzeugt worden sind, deren Abwicklungen aus den Fig. 6 und 7 ersichtlich sind. Die kürzere Rillinie 9' wird durch die eine durchgehende gewendelte Linie bildenden Stegteile 16 des Segments 36 und der Segmente 55 der anschließenden Scheiben 38 bis 49 gebildet, die mit den Nuten des Segments 37 und der anschließenden Segmente 55 der Scheiben im Bereich des Walzenspalts in Eingriff miteinander kommen. Die Segmente 55 der Scheiben 41 bis 43 sind in der aus Fig. 3 ersichtlichen Weise weggedreht, so daß sie nicht mit den Nuten der Segmente 55' der Scheiben 41' bis 43' in Eingriff kommen können.

Die Länge der kurzen Rillinien 9' läßt sich in Stufen einstellen, die der Breite der Segmente der eingedrehten Scheiben 38 bis 43 entspricht.

Aus den Fig. 6a und 7a sind die Einstellungen der Scheiben ersichtlich, wenn die Diagonalrillinien 9' und 10' an einem Schlauchstück geringerer Breite anzubringen sind. In einem derartigen Fall müssen sowohl die Segmente 55 der Scheiben 39 bis 43 als die Segmente 40' bis 43' in der aus den Fig. 6a und 7a ersichtlichen Weise mit stufenförmigen Versatz weggedreht werden, damit diese nicht mit den entsprechend den Verläufen des Stegs 13 bzw. der Nut 12 abgewinkelten schalenförmigen Segmenten 4, 4' kollidieren und bei ihrem Umlauf einander in Eingriff kommen können. Die in der aus Fig. 6a und 7a ersichtliche Weise weggedrehten Segmente 55 und 55' liegen bei ihrem Durchlauf durch den Walzenspalt nebeneinander.

Das aus den Fig. 6a und 7a ersichtliche Muster der Segmente 55 und 55' der Scheiben 39 bis 43 und 40' bis 43' entspricht der Drehstellung der Scheiben 41' bis 43' in Fig. 9.

## Patentansprüche

1. Vorrichtung zum Rillen kontinuierlich geförderter, langs Rilllinien zu faltender flacher Werkstücke, vorzugsweise zum Anbringen der schrägverlaufenden Vorfalzlinien an Schlauchstücken aus Papier zum Vorbereiten der Faltungen anzuformender Kreuzböden, bestehend aus an zueinander parallelen Wellen (19, 23; 20, 24) befestigten Rillwerkzeugen, von denen ein Teil eine Nut (Matrize) und der andere Teil einen Steg (Patrize) aufweist, die wendelförmig über die von diesen beschriebenen Hüllzylinder verlaufen und im Berührungsbereich ihrer Mantellinien miteinander in Eingriff kommen, wobei zur Einstellung der Länge der Rill- oder Vorfalzlinien (9, 9') ein Werkzeugteil aus einem Paket von dicht aneinanderliegenden, die Rillwerkzeuge tragenden scheiben- oder plattenförmigen Segmenten besteht, von denen wenigstens ein Teil drehbar und in unterschiedlichen Winkelstellungen fixierbar auf der Welle gehalten ist,
**dadurch gekennzeichnet,**
**daß** auf jeder Welle (19, 23; 20, 24) ein ein zweites Rillwerkzeug bildendes zylinderschalenförmiges Segment (4, 4') gehaltert ist und daß das eine zylinderschalenförmige Segment (4) wendelförmig mit einem Steg (16) und das andere zylinderschalenförmige Segment (4') wendelförmig mit einer Nut (12) versehen ist, die im Berührungsbereich ihrer Mantellinien der von diesen beschriebenen Hüllzylinder miteinander in Eingriff kommen.

2. Vorrichtung nach Anspruch 1, **dadurch gekennzeichnet, daß** jedes der beiden zylinderschalenförmigen Segmente (4, 4') des zweiten Rillwerkzeugs an einem axialen Endbereich durch einen radialen Steg (17, 17') mit jeweils einer an den Wellen (19, 20) befestigten Nabe verbunden ist und mit einem axial auskragenden Teil mit den Wellen (23, 24) verbindbare Ringe oder Scheiben (38 bis 43; 38' bis 43') übergreift, die mit den die ersten Rillwerkzeuge (15; 16) tragenden Segmenten (55, 55') verbunden sind.

3. Vorrichtung nach Anspruch 1 oder 2, **dadurch gekennzeichnet, daß** jeweils eine endseitige Nabe (32, 33) oder Scheibe undrehbar mit jeder Welle (23, 24) verbunden ist und daß das Paket der verdrehbaren Segmente (55, 55') zu seiner Fixierung gegen die Nabe (32, 33) oder Scheibe durch eine Spanneinrichtung spannbar ist.

4. Vorrichtung nach Anspruch 3, **dadurch gekennzeichnet, daß** jede der beiden Naben (32, 33) undrehbar mit jeder der Wellen (23, 24) verbunden ist und über einen Steg (34, 35) ein ein Rillwerkzeug (15, 16) aufweisendes zylinderschalenförmiges Segment (36, 37) trägt, das in entgegengesetzter Richtung zu jedem der beiden zylinderschalenförmigen Segmente (4, 4') des zweiten Rillwerkzeugs auskragt.

5. Vorrichtung nach Anspruch 3, **dadurch gekennzeichnet, daß** jede Spanneinrichtung aus Tellerfedern (45, 45') besteht, die sich einerseits auf einem Ringbund jeder der Wellen (23, 24) und andererseits auf einer auf die Welle aufgeschobenen verschieblichen Buchse (46, 46') abstützen, die sich ihrerseits auf den die Segmente (55, 55') tragenden Ringen oder Scheiben (38 bsi 43; 38' bis 43') abstützen.

6. Vorrichtung nach Anspruch 5, **dadurch gekennzeichnet, daß** jede Buchse (46, 46') mit einem ringförmigen Flansch (48, 48') versehen ist, an den jeweils ein im Gestell (22) gelagerter und jede Buchse (46, 46') in Richtung auf die Tellerfedern (45, 45') bewegender Kipphebel (49, 51; 49', 51') angreift.

7. Vorrichtung nach Anspruch 6, **dadurch gekennzeichnet, daß** jeder Kipphebel ein zweiarmiger Hebel ist, der durch einen Exzenter (52, 52') verschwenkbar ist.

8. Vorrichtung nach einem der Ansprüche 1 bis 7, **dadurch gekennzeichnet, daß** die die Segmente (55, 55') des ersten Rillwerkzeugs tragenden Ringe oder Scheiben (38 bis 43; 38' bis 43') mit zu den Wellen konzentrischen Nuten (60) versehen sind, in die an benachbarten Segmenten (34, 35), Ringen oder Scheiben befestigte Bolzen (61) greifen.

9. Vorrichtung nach Anspruch 8, **dadurch gekennzeichnet, daß** die Rillwerkzeugteile der Segmente (55, 55') auf einer gewendelten Linie liegen, wenn die Bolzen (61) an den einen Enden der Nuten (60) anliegen.

10. Vorrichtung nach Anspruch 8 oder 9, **dadurch gekennzeichnet, daß** die Segmente (55, 55') der beiden Teile der Rillwerkzeuge derart versetzt zueinander liegen, daß sie nicht miteinander in Eingriff kommen können, wenn die Bolzen (61) an den anderen Enden der Nuten (60) anliegen.

11. Vorrichtung nach einem der Ansprüche 1 bis 10, **dadurch gekennzeichnet, daß** die zylinderschalenförmigen Segmente (4, 4') des zweiten Rillwerkzeugs durch eine lösbare Klemmverbindung (18, 18') mit den Wellen (19, 20) verbunden sind.

12. Vorrichtung nach einem der Ansprüche 1 bis 11, **dadurch gekennzeichnet, daß** jede Welle aus einer Hohlwelle (23, 24) und einer in dieser gelagerten Welle (19, 20) besteht, daß die ersten Rillwerkzeuge (5, 5') auf der Hohlwelle gelagert bzw. befestigt und die zweiten Rillwerkzeuge (4, 4') auf dem die Hohlwelle (23, 24) überragenden Wellenzapfen der Welle befestigt sind und daß jede Welle (19, 20) und jede Hohlwelle (23, 24) mit diese, getrennt antreibenden Zahnrädern (30, 31; 28, 29) versehen ist.

## Claims

1. Apparatus for creasing continuously conveyed flat workpieces to be folded along crease lines, preferably for applying the oblique overfold lines on pieces of tube made of paper to prepare the folds in crossbottoms to be formed, comprising creasing tools which are fixed to mutually parallel shafts (19, 23; 20, 24), of which tools some have a groove (die) and the others have a web (punch) which run spirally over the envelope cylinder described by these and, in the region of contact of their envelope lines, come into engagement with one another; wherein, in order to set the length of the crease or overfold lines (9, 9'), part of a tool comprises a set of disc-like or plate-like segments which are located close beside one another and carry the creasing tools and of which at least some are held on the shaft such that they can be rotated and fixed in different angular positions;
**characterized in that** a segment (4, 4') shaped like a cylindrical shell and forming a second creasing tool is held on each shaft (19, 23; 20, 24); and
**in that** one segment (4) shaped like a cylindrical shell is provided in a helical shape with a web (16), and the other segment (4') shaped like a cylindrical shell is provided in a helical shape with a groove (12) which, in the area of contact of their envelope lines of the envelope cylinder described by the latter, come into engagement with one another.

2. Apparatus according to Claim 1, **characterized in that** each of the two segments (4, 4') shaped like a cylindrical shell and belonging to the second creasing tool is connected at an axial end region, by means of a radial web (17, 17'), to in each case a hub fixed to the shafts (19, 20) and, with a part that projects axially, reaches over rings or discs (38 to 43; 38' to 43') which can be connected to the shafts (23, 24) and are connected to the segments (55, 55') carrying the first creasing tools (15; 16).

3. Apparatus according to Claim 1 or 2, **characterized in that** in each case a hub (32, 33) or disc at the end is nonrotatably connected to each shaft (23, 24); and **in that** the set of rotatable segments (55, 55') can be clamped by a clamping device in order to fix it against the hub (32, 33) or disc.

4. Apparatus according to Claim 3, **characterized in that** each of the two hubs (32, 33) is nonrotatably connected to each of the shafts (23, 24) and, via a web (34, 35), carries a segment (36, 37) which is shaped like a cylindrical shell and has a creasing tool (15, 16) and which projects in the direction opposite to each of the two segments (4, 4') shaped like a cylindrical shell and belonging to the second creasing tool.

5. Apparatus according to Claim 3, **characterized in that** each clamping device comprises disc springs (45, 45') which, on one side, are supported on an annular collar of each of the shafts (23, 24) and, on the other side, are supported on a displaceable bush (46, 46') that is pushed onto the shaft and which, in turn, is supported on the rings or discs (38 to 43; 38' to 43') that carry the segments (55, 55').

6. Apparatus according to Claim 5, **characterized in that** each bush (46, 46') is provided with an annular flange (48, 48') on which there acts in each case a tilting lever (49, 51; 49', 51') which is mounted in the frame (22) and moves each bush (46, 46') in the direction of the disc springs (45, 45').

7. Apparatus according to Claim 6, **characterized in that** each tilting lever is a two-armed lever, which can be pivoted by means of an eccentric (52, 52').

8. Apparatus according to one of Claims 1 to 7, **characterized in that** the rings or discs (38 to 43; 38' to 43') carrying the segments (55, 55') of the first creasing tool are provided with grooves (60) that are concentric with respect to the shafts and into which bolts (61) fixed to adjacent segments (34, 35), rings or discs engage.

9. Apparatus according to Claim 8, **characterized in that** the creasing tool parts of the segments (55, 55') lie on a helical line when the bolts (61) rest on one ends of the grooves (60).

10. Apparatus according to Claim 8 or 9, **characterized in that** the segments (55, 55') of the two parts of the creasing tools lie offset from one another in such a way that they cannot come into engagement with one another when the bolts (61) rest on the other ends of the grooves (60).

11. Apparatus according to one of Claims 1 to 10, **characterized in that** the segments (4, 4') shaped like cylindrical shells and belonging to the second creasing tool are connected to the shafts (19, 20) by a detachable clamping connection (18, 18').

12. Apparatus according to one of Claims 1 to 11, **characterized in that** each shaft comprises a hollow shaft (23, 24) and a shaft (19, 20) mounted in the latter, **in that** the first creasing tools (5, 5') are mounted on or fixed to the hollow shaft and the second creasing tools (4, 4') are fixed to the journals of the shafts projecting beyond the hollow shaft (23, 24); and **in that** each shaft (19, 20) and each hollow shaft (23, 24) is provided with gears (30, 31; 28, 29) which drive the said shafts separately.

## Revendications

1. Dispositif pour rainurer des lignes rainurage longitudinales transportées en continu de pièces plates à plier, de préférence pour appliquer les lignes de prépliage s'étendant en biais sur des morceaux de tuyaux flexibles en papier pour préparer les plis des fonds croisés à façonner, comprenant des outils de rainurage fixés sur des arbres parallèles les uns aux autres (19, 23; 20, 24), dont une partie comporte une rainure (matrice) et l'autre partie une nervure (patrice), qui s'étendent en forme d'hélice sur les cylindres externes décrit par ces derniers et qui s'insèrent l'un dans l'autre dans la zone de contact de leurs génératrices, moyennant quoi, pour le réglage de la longueur des lignes de rainurage ou de prépliage (9, 9'), un élément d'outil comprend un paquet de segments en forme de disques ou de plaques tassés les uns contre les autres portant les outils de rainurage dont au moins un élément est maintenu sur l'arbre, mobile autour d'un axe et fixable dans différentes positions angulaires, **caractérisé en ce qu'**un segment formant un deuxième outil de rainurage en forme de cuvette de cylindre (4, 4') est serré sur chaque arbre (19, 23; 20, 24) et **en ce que** l'un des segments en forme de cuvette de cylindre (4) est muni, en forme d'hélice, d'une nervure (16) et l'autre segment en forme de cuvette de cylindre (4') est muni, en forme d'hélice, d'une rainure(12), qui s'insèrent l'un dans l'autre dans la zone de contact de leurs génératrices des cylindres externes décrits par ces derniers.

2. Dispositif selon la revendication 1, **caractérisé en ce que** chacun des segments en forme de cuvette de cylindre (4, 4') du deuxième outil de rainurage est relié à un moyeu fixé sur les arbres (19, 20) par une nervure radiale (17, 17') dans une zone d'extrémité axiale et, avec un élément en saillie dans le sens axial, empiète sur des bagues ou des disques (38 à 43; 38' à 43') raccordables aux arbres (23, 24) qui sont reliés aux segments portant les premiers outils de rainurage (15, 16).

3. Dispositif selon la revendication 1 ou 2, **caractérisé en ce qu'**un moyeu d'extrémité (32, 33) ou un disque est relié à chaque arbre (23, 24) de manière non mobile autour d'un axe et que le paquet de segments mobiles autour d'un axe (55, 55'), pour être fixé, peut être serré contre le moyeu (32, 33) ou le disque par un dispositif de serrage.

4. Dispositif selon la revendication 3, **caractérisé en ce que** chacun des deux moyeux (32, 33) est relié à chacun des arbres (23, 24) de manière non mobile autour d'un axe et, par l'intermédiaire d'une nervure, porte un segment en forme de cuvette de cylindre (36, 37) muni d'un outil de rainurage (15, 16) qui (le segment) fait saillie dans le sens opposé à chacun des deux segments en forme de cuvette de cylindre (4, 4') du deuxième outil de rainurage.

5. Dispositif selon la revendication 3, **caractérisé en ce que** chaque dispositif de serrage est constitué de ressorts à disques (45, 45') qui s'appuient, d'une part, sur une collerette de bague de chacun des arbres (23, 24) et, d'autre part, sur un coussinet coulissant translatable sur l'arbre (46, 46') qui s'appuient, à leur tour, sur les bagues ou les disques (38 à 43; 38' à 43') portant les segments (55, 55').

6. Dispositif selon la revendication 5, **caractérisé en ce que** chaque coussinet (46, 46') est muni d'une bride en forme d'anneau (48, 48') dans laquelle s'insère un levier oscillant (49, 51; 49', 51') logé dans le châssis (22) et déplaçant chaque coussinet (46, 46') vers les ressorts à disques (45, 45').

7. Dispositif selon la revendication 6, **caractérisé en ce que** chaque levier oscillant est un levier à deux bras qui est orientable à l'aide d'une excentrique (52, 52').

8. Dispositif selon l'une des revendications 1 à 7, **caractérisé en ce que** les bagues ou les disques (38 à 43; 38' à 43') portant les segments (55, 55') du premier outil de rainurage sont munis de rainures (60) concentriques par rapport aux arbres dans lesquelles s'insèrent des boulons (61) fixés sur des segments (34, 35), des anneaux ou des disques voisins.

9. Dispositif selon la revendication 8, **caractérisé en ce que** les éléments d'outil de rainurage des segments (55, 55') sont placés sur une ligne hélicoïdale lorsque les boulons (61) se trouvent contre une extrémité des rainures (60).

10. Dispositif selon la revendication 8 ou 9, **caractérisé en ce que** les segments (55, 55') des deux parties des outils de rainurage sont placés en quinconce les uns par rapport aux autres de manière à ce qu'ils ne puissent pas s'engrener les uns dans les autres lorsque les boulons (61) se trouvent contre l'autre extrémité des rainures (60).

11. Dispositif selon l'une des revendications 1 à 10, **caractérisé en ce que** les segments en forme de cuvette de cylindre (4, 4') du deuxième outil de rainurage sont reliés aux arbres (19, 20) par un accouplement de serrage amovible (18, 18').

12. Dispositif selon l'une des revendications 1 à 11, **caractérisé en ce que** chaque arbre comporte un arbre creux (23, 24) et un arbre logé dans celui-ci (19, 20), **en ce que** les premiers outils de rainurage (5, 5') sont logés dans ou fixés sur l'arbre creux et les deuxièmes outils de rainurage (4, 4') sont fixés sur le tourillon de l'arbre en saillie par rapport à l'arbre creux (23, 24) et **en ce que** chaque arbre (19, 20) et chaque arbre creux (23, 24) est muni séparément d'engrenages de commande (30, 31; 28, 29).
